# EUROPÄISCHE PATENTSCHRIFT

(11) **EP 0 396 213 B1**
(45) Veröffentlichungstag und Bekanntmachung des Hinweises auf die Patenterteilung: **15.09.1993**
(21) Anmeldenummer: 90250092.5
(22) Anmeldetag: 06.04.1990
(51) Int. Cl.: B42F 9/00

(54) **Sammelmappe**
Collecting files
Chemises pour collectionner

(30) Priorität: 10.04.1989 DE 3912070
(43) Veröffentlichungstag der Anmeldung: 07.11.1990
(73) Patentinhaber: "DURABLE" HUNKE & JOCHHEIM GMBH & CO. KOMMANDITGESELLSCHAFT, D-58636 Iserlohn (DE)
(72) Erfinder: Maier-Hunke, Horst Werner,, D-5860 Iserlohn-Sümmern, (DE)
(74) Vertreter: Böning, Manfred, Dr.-Ing.

(56) Entgegenhaltungen:
- CH-A- 394 118
- DE-A- 1 804 237

## Beschreibung

Die Erfindung betrifft eine Sammelmappe zur Aufnahme von ungelochten Blättern mit einem aus einem durchsichtigen Kunststoffolienabschnitt gebildeten vorderen Mappendeckel und einem über einen Mappenrücken mit diesem verbundenen, aus einem gegenüber dem Material für den vorderen Mappendeckel steiferen, undurchsichtigen Material gebildeten hinteren Mappendeckel sowie einer quer zum Mappenrücken um begrenzte Beträge verschiebbaren Klemmfeder, die zwei über ein Joch miteinander verbundene Klemmschenkel aufweist, von denen einer mit einem seine Unverlierbarkeit gegenüber der Mappe sichernden, mit jeweils einem mappenseitigen Gegenanschlag zusammenwirkenden Anschlag versehen ist.

Aus den Figuren 6 und 7 der EP-A1 0 293 709 ist eine Sammelmappe der vorstehenden Art bekannt, bei der die beiden Mappendeckel durch Schweißnähte mit den sie jeweils übergreifenden Schenkein eines aus einem streifenförmigen Folienabschnitt geformten Falzes verbunden sind. Der dem vorderen Mappendeckel zugeordnete Falzschenkel weist bei dieser Sammelmappe ein Fenster auf, in das ein stegartiger Vorsprung des vorderen Klemmschenkels der Klemmfeder greift. Die bekannte Konstruktion vermag insofern nicht voll zu befriedigen, als bei ihr die hohe Flexibilität des zur Herstellung des vorderen Mappendeckels verwendeten Materials nicht zur Bildung eines Falzbuges genutzt wird. Hinzu kommt, daß die Führung der Klemmfeder im Fenster insofern zu wünschen übrig läßt, als eine befriedigende Sicherung der Klemmfeder gegen Kippbewegungen um eine senkrecht zur Ebene des hinteren Klemmschenkels verlaufende Achse nicht gewährleistet ist.

Der Erfindung liegt die Aufgabe zugrunde, eine Sammelmappe der in Betracht gezogenen Art so auszugestalten, daß bei ihr die vorstehend geschilderten Unzulänglichkeiten eliminiert sind. Diese Aufgabe wird erfindungsgemäß dadurch gelöst, daß der Mappenrücken vom Bug eines gefalzten Längsrandes des vorderen Mappendeckels gebildet wird, daß der parallel zum vorderen Mappendeckel verlaufende Falzschenkel einen streifenförmigen Folienabschnitt formt, der unter Bildung eines flachen Kanals durch zwei parallele Schweißnähte mit dem hinteren Mappendeckel verbunden ist, und daß die Außenwand des im Randbereich des hinteren Mappendeckels angeordneten flachen Kanals mit mindestens zwei im Abstand voneinander verlaufenden parallelen Führungsschlitzen für am hinteren Klemmschenkel angeordnete Vorsprünge versehen ist, wobei die Breite der Führungsschlitze im wesentlichen gleich der Breite der Vorsprünge und die Länge der Führungsschlitze gleich dem Verschiebeweg der Klemmfeder ist.

Die erfindungsgemäße Sammelmappe ist wirtschaftlich herstellbar und leicht zu handhaben. Ihr vom Bug eines Falzes aus dem dünneren Folienmaterial des vorderen Mappendeckels gebildeter Mappenrücken erweist sich als sehr flexibel. Durch zwei oder mehrere senkrecht zum Mappenrücken orientierte Führungsschlitze im Bereich des Mappenrückens und durch die in diese greifenden Vorsprünge des hinteren Schenkels der Klemmfeder ist letztere einwandfrei geführt. Da die Führungsmittel sich im Bereich des hinteren Mappendeckels befinden, kann der vordere Mappendeckel vollflächig durchsichtig ausgebildet werden, was sich bei der Ablage von Fotos oder Bildprospekten als vorteilhaft erweist. Durch Aufschweißen eines durchgehenden Folienstreifens auf den dem Mappenrücken zugewandten Rand des vorderen Mappendeckels mittels zweier paralleler Schweißnähte erhält man auf einfache Weise einen Führungskanal zur Aufnahme einer Halteschiene für eine Hängeregistratur, wobei die Halteschiene die Führung für die Klemmfeder und deren Halterung an der Mappe in keiner Weise beeinträchtigt, wohl aber automatisch die Klemmkraft erhöht.

Die Erfindung wird im folgenden anhand der beigefügten Zeichnung näher erläutert. Es zeigen:
- Fig. 1: die Teilvorderansicht einer ersten erfindungsgemäßen Mappe,
- Fig. 2: die Teilrückenansicht der Mappe gemäß Fig. 1,
- Fig. 3: einen Schnitt längs der Linie III-III in Fig. 2,
- Fig. 4: in vergrößertem Maßstab und perspektivischer Darstellung die Klemmfeder der Sammelmappe gemäß Fig. 1 und 2,
- Fig. 5: eine der Fig. 2 entsprechende Rückenansicht einer modifizierten Sammelmappe bei weggelassener Klemmfeder,
- Fig. 6: einen Schnitt längs der Linie VI-VI in Fig. 5 mit eingezeichneter Klemmfeder,
- Fig. 7: einen der Fig. 6 entsprechenden Schnitt, aus dem erkennbar ist, daß die Sammelmappe gemäß Fig. 5 und 6 mit einer Hängeschiene ausgerüstet werden kann.

In den Fig. 1 bis 4 sind 1 der vordere und 2 der hintere Mappendeckel einer Sammelmappe. Der vordere Mappendeckel 1 besteht aus durchsichtigem Material, der hintere Mappendeckel 2 dagegen aus undurchsichtigem Material, wobei die Stärke der beiden Materialien unterschiedlich ist, und zwar dergestalt, daß der hintere Mappendeckel 2 über eine größere Steifigkeit als der vordere Mappendeckel 1 verfügt. Beide Mappendeckel sind aus Kunststoffolienabschnitten hergestellt. Der vordere Mappendeckel 1 ist im Bereich eines Längsrandes umgefalzt, wobei der Falzbug den Mappenrücken 3 bildet. Der kurze Falzschenkel formt einen streifenförmigen Folienabschnitt 4, der mittels zweier paralleler Schweißnähte 5 und 6 mit dem hinteren Deckel verbunden ist. In den Folienabschnitt 4 sind zwei rechteckige Schlitze 7 und 8 eingestanzt, welche senkrecht zum Mappenrücken 3 orientiert sind und parallel zueinander verlaufen. Die Schlitze 7 und 8 dienen zur Führung von Vorsprüngen 9 und 10, welche von Teilen des hinteren Klemmschenkels 11 einer Klemmfeder 12 gebildet werden, deren vorderer Klemmschenkel 13 bei 14 leicht abgewinkelt ist. Die Vorsprünge 9 und 10 bilden Anschläge, die mit Gegenanschlägen zusammenwirken, welche von den vom Mappenrücken 3 weggerichteten Begrenzungskanten der Schlitze 7 und 8 gebildet werden.

In den Fig. 5 bis 7 ist eine besonders vorteilhafte Ausführungsform einer Sammelmappe dargestellt. Für einander entsprechende Teile wurden gleiche Bezugszeichen verwendet. Bei diesem zweiten Ausführungsbeispiel sind die Schlitze 7 und 8 nicht in einen sich an den Längsrand des vorderen Mappendeckels 1 anschließenden Falzschenkel eingearbeitet, sondern in einen zusätzlichen streifenförmigen Folienabschnitt 15, der wie der hintere Mappen deckel 2 aus einem dickeren Material als der vordere Mappendeckel 1 besteht und sich über die ganze Länge des Längsrandes der Mappe erstreckt. Der Folienabschnitt 15 ist zusammen mit dem Falzschenkel 4 durch die Schweißnähte 5 und 6 mit dem hinteren Deckel verbunden. Die Schweißnaht 5 ist dabei, wie aus Fig. 5 erkennbar, im Bereich der Schlitze 7 und 8 unterbrochen. Auch in diesem Fall wird der Mappenrücken vom Falzbug des sich an den vorderen Mappendeckel 1 anschließenden Falzes gebildet.

Ein weiterer Unterschied der zweiten gegenüber der ersten Sammelmappe besteht darin, daß in der Nähe des dem Mappenrücken 3 zugewandten Längsrandes des vorderen Mappendeckels 1 durch zwei weitere parallele Schweißnähte 16 und 17 ein zusätzlicher Folienabschnitt 18 aufgeschweißt ist, wobei die Folienabschnitte 16 und 17 aus dem gleichen Material wie der hintere Deckel 2 bestehen, d.h. eine größere Materialstärke aufweisen als der vordere Deckel 1. Wie die Fig. 7 deutlich macht, kann der Zwischenraum zwischen dem Folienabschnitt 17 und dem vorderen Deckel 1 als Tasche 19 zur Aufnahme einer nicht dargestellten Hängeschiene genutzt werden.

## Patentansprüche

1. Sammelmappe zur Aufnahme von ungelochten Blättern mit einem aus einem durchsichtigen Kunststoffolienabschnitt gebildeten vorderen Mappendeckel (1) und einem über einen Mappenrücken (3) mit diesem verbundenen, aus einem gegenüber dem Material für den vorderen Mappendeckel (1) steiferen, undurchsichtigen Material gebildeten hinteren Mappendeckel (2) sowie einer quer zum Mappenrücken (3) um begrenzte Beträge verschiebbaren Klemmfeder (12), die zwei über ein Joch miteinander verbundene Klemmschenkel (11,13) aufweist, von denen einer mit einem seine Unverlierbarkeit gegenüber der Mappe sichernden, mit jeweils einem mappenseitigen Gegenanschlag zusammenwirkenden Anschlag versehen ist, dadurch gekennzeichnet, daß der Mappenrücken (3) vom Bug eines gefalzten Längsrandes des vorderen Mappendeckels (1) gebildet wird, daß der parallel zum vorderen Mappendeckel (1) verlaufende Falzschenkel einen streifenförmigen Folienabschnitt (4) formt, der unter Bildung eines flachen Kanals durch zwei parallele Schweißnähte (5,6) mit dem hinteren Mappendeckel (2) verbunden ist, und daß die Außenwand des im Randbereich des hinteren Mappendeckels (2) angeordneten flachen Kanals mit mindestens zwei im Abstand voneinander verlaufenden parallelen Führungsschlitzen (7,8) für am hinteren Klemmschenkel (11) angeordnete Vorsprünge (9,10) versehen ist, wobei die Breite der Führungsschlitze (7,8) im wesentlichen gleich der Breite der Vorsprünge (9,10) und die Länge der Führungsschlitze (7,8) gleich dem Verschiebeweg der Klemmfeder (12) ist.

2. Sammelmappe nach Anspruch 1, dadurch gekennzeichnet, daß auf den sich an den Mappenrücken (3) anschliessenden Teil des vorderen Mappendeckels (1) mittels zweier ebenfalls parallel zum Mappenrücken (3) im Abstand voneinander verlaufender Schweißnähte (16, 17) ein undurchsichtiger Kunststoffolienstreifen (18) geschweißt ist.

3. Sammelmappe nach Anspruch 2, dadurch gekennzeichnet, daß die Führungsschlitze (7,8) im mit dem hinteren Mappendeckel (2) verbundenen Schenkel des Falzes am Längsrand des vorderen Mappendeckels (1) angeordnet sind.

4. Sammelmappe nach Anspruch 1 oder 2, dadurch gekennzeichnet, daß die Führungsschlitze (7,8) in einem den Falzschenkel abdeckenden, zusammen mit diesem mit dem hinteren Mappendeckel (2) durch die beiden Schweißnähte (5,6) verbundenen streifenförmigen Folienabschnitt (15) angeordnet sind.

5. Sammelmappe nach Anspruch 4, dadurch gekennzeichnet, daß der den Falzschenkel abdeckende, streifenförmige Folienabschnitt (15) aus dem gleichen Material wie der hintere Mappendeckel (2) besteht.

6. Sammelmappe nach einem der Ansprüche 1 bis 5, dadurch gekennzeichnet, daß die dem Mappenrücken (3) zugewandte Schweißnaht (5) des Schweißnahtpaares (5,6) im die Schlitze (7,8) aufweisenden Bereich unterbrochen ist.

7. Sammelmappe nach einem der Ansprüche 2 bis 6, dadurch gekennzeichnet, daß der Zwischenraum zwischen dem vorderen Mappendeckel (1) und dem auf diesen aufgeschweißten streifenförmigen Folienabschnitt (18) eine Tasche (19) zur Aufnahme einer Hängeschiene bildet.

8. Sammelmappe nach einem der Ansprüche 2 bis 7, dadurch gekennzeichnet, daß der Abstand zwischen den Schweißnähten (5,6 bzw. 16,17) der die streifenförmigen Folienabschnitte (15,18) mit den Mappendeckeln (1,2) jeweils verbindenden Schweißnahtpaare (5,6;16,17) im wesentlichen gleich groß ist.

9. Sammelmappe nach einem der Ansprüche 1 bis 8, dadurch gekennzeichnet, daß die Schlitze (7,8) rechteckig ausgebildet sind.

## Claims

1. A file for holding non-perforated sheets, having a front file cover (1) comprising a transparent plastics foil section and a rear file cover (2) joined to the said front file cover (1) via a file spine (3), with the said rear file cover (2) of an opaque material which is stiffer in comparison to the front file cover (1), also provided with a clamping spring (12) arranged transversely to the file spine (3) and movable through defined distances and provided with two clamping limbs (11, 13) connected to each other via a yoke, in which one of the said clamping limbs (11, 13) is provided with a limit stop working in conjunction with a counterpart limit stop on the file and is arranged such that it cannot become detached from the file, characterised in that the file spine (3) is formed from the bend of a folded longitudinal edge of the front file cover (1), that the folded limb which runs parallel to the front file cover (1) forms a lamellar foil section (4) which is connected to the rear file cover (2) with the formation of a flat channel between two parallel welds (5, 6), and that the outer wall of the flat channel arranged in the peripheral region of the rear file cover (2) is provided with at least two parallel guide slots (7, 8), spaced apart from one another, for projections (9, 10) arranged on the rear clamping limb (11), whereby the width of the guide slots (7, 8) is for the most part equal to the width of the projections (9, 10) and the length of the guide slots (7, 8) is equal to the distance which the clamping spring (12) moves through.

2. A file according to claim 1, characterised in that an opaque plastics foil strip (18) is welded on to that part of the front file cover (1) which adjoins the file spine (3) by means of two welds (16, 17) spaced apart and which also run parallel to the file spine (3).

3. A file according to claim 2, characterised in that the guide slots (7, 8) are arranged in the limb of that fold on the longitudinal edge of the front file cover (1) which is connected to the rear file cover (2).

4. A file according to either claim 1 or claim 2, characterised in that the guide slots (7, 8) are arranged in a lamellar foil section (15) which covers the fold limb and is connected to it and the rear file cover (2) through the two welds (5, 6).

5. A file according to claim 4, characterised in that the lamellar foil section (15) which covers the fold limb is of the same material as the rear file cover (2).

6. A file according to any one of claims 1 to 5, characterised in that the weld (5) of the weld pair (5, 6) facing the file spine (3) is interrupted in the region in which the slots (7, 8) are provided.

7. A file according to any one of claims 2 to 6, characterised in that the space between the front file cover (1) and the lamellar foil section (18) welded thereupon forms a pocket (19) to accommodate a suspension rail.

8. A file according to any one of claims 2 to 7, characterised in that the space between the welds (5, 6 and 16, 17) is for the most part equal to that between those weld pairs (5, 6; 16, 17) connecting the lamellar foil sections (15, 18) with the file covers (1, 2).

9. A file according to any one of claims 1 to 8, characterised in that the slots (7, 8) are rectangular in form.

## Revendications

1. Classeur, servant à recevoir des feuilles non perforées, comportant, d'une part, une couverture avant de classeur (1), formée d'un morceau de feuille de matière plastique transparente, et une couverture arrière de classeur (2), reliée à la couverture avant de classeur (1) par un dos de classeur (3) et formée d'une matière non transparente plus rigide que la matière de la couverture avant de classeur (1), et, d'autre part, une pince élastique (12) qui est agencée de façon qu'on puisse la faire coulisser sur des distances limitées au dos (3) du classeur et qui comporte deux branches de serrage (11, 13) qui sont réunies entre elles par une partie en forme d'étrier et dont l'une est pourvue d'une butée coopérant avec une butée complémentaire, disposée sur le classeur, et empêchant que la pince élastique (12) ne se sépare du classeur, caractérisé en ce que le dos (3) du classeur est formé par l'avant d'un bord longitudinal plié de la couverture avant de classeur (1), en ce que l'aile du pli qui s'étend parallèlement à la couverture avant de classeur (1) forme un morceau de feuille (4), en forme de bande, qui est relié à la couverture arrière de classeur (2) au moyen de deux cordons parallèles de soudure (5, 6) en formant un canal de faible profondeur, et en ce que la paroi extérieure du canal de faible profondeur, disposé dans la zone marginale de la couverture arrière de classeur (2), est pourvue d'au moins deux glissières (7, 8) parallèles et situées à distance l'une de l'autre, qui servent au guidage de saillies (9, 10) disposées sur la branche arrière (11) de la pince, la largeur des glissières de guidage (7, 8) étant pratiquement égale à la largeur des saillies (9, 10) et la longueur de ces glissières de guidage (7, 8) étant égale à la course de coulissement de la pince élastique (12).

2. Classeur suivant la revendication 1, caractérisé en ce qu'une bande (18) de feuille en matière plastique non transparente est soudée sur la partie de la couverture avant de classeur (1) qui est voisine du dos de classeur (3), au moyen de deux cordons de soudure (16, 17) également parallèles au dos de classeur (3) et situés à distance l'un de l'autre.

3. Classeur suivant la revendication 2, caractérisé en ce que les glissières de guidage (7, 8) sont ménagées dans l'aile du pli, situé sur le bord longitudinal de la couverture avant de classeur (1), qui est reliée à la couverture arrière de classeur (2).

4. Classeur suivant l'une des revendications 1 et 2, caractérisé en ce que les glissières de guidage (7, 8) sont disposées dans un morceau de feuille (15), en forme de bande, qui recouvre l'aile du pli et qui est relié en même temps que cette dernière à la couverture arrière de classeur (2) au moyen des deux cordons de soudure (5, 6).

5. Classeur suivant la revendication 4, caractérisé en ce que le morceau de feuille (15) en forme de bande qui recouvre l'aile du pli est réalisé dans la même matière que la couverture arrière de classeur (2).

6. Classeur suivant l'une des revendications 1 à 5, caractérisé en ce que celui (5) des deux cordons de soudure (5, 6) qui est situé du côté du dos de classeur (3) comporte une interruption dans la zone présentant les glissières (7, 8).

7. Classeur suivant l'une des revendications 2 à 6, caractérisé en ce que l'espace intermédiaire situé entre la couverture avant de classeur (1) et le morceau de feuille (18) en forme de bande qui est soudé sur cette couverture avant (1) constitue une poche (19) destinée à recevoir une tringle de suspension.

8. Classeur suivant l'une des revendications 2 à 7, caractérisé en ce que les distances séparant les cordons de soudure (5, 6 ou 16, 17) de chacune des paires de cordon de soudure (5, 6; 16, 17) reliant respectivement les morceaux de feuille (15, 18) en forme de bande aux couvertures de classeur (1, 2) associées sont pratiquement égales.

9. Classeur suivant l'une des revendications 1 à 8, caractérisé en ce que les glissières (7, 8) sont rectangulaires.
